# FASCICULE DE BREVET EUROPEEN

(11) **EP 2 909 396 B1**
(45) Date de publication et mention de la délivrance du brevet: **12.07.2017**
(21) Numéro de dépôt: 13774221.9
(22) Date de dépôt: 22.08.2013
(51) Int. Cl.: E04F 21/26

(54) **MECANISME DE REGLAGE SIMULTANE D'INTERVALLES ET/OU DE REGLAGE SIMULTANE D'ANGLE POUR REALISER UNE STRUCTURE D'ESCALIER OU D'ETAGEMENT**
MECHANISMUS ZUR GLEICHZEITIGEN ANPASSUNG VON SPALTEN UND/ODER GLEICHZEITIGEN ANPASSUNG VON WINKELN ZUR HERSTELLUNG EINER STRUKTUR MIT MEHREREN EBENEN ODER STUFEN
MECHANISM FOR THE SIMULTANEOUS ADJUSTMENT OF GAPS AND/OR THE SIMULTANEOUS ADJUSTMENT OF ANGLES, FOR THE PRODUCTION OF A MULTI-LEVEL OR STAIRCASE STRUCTURE

(30) Priorité: 23.08.2012 FR 1202277
(43) Date de publication de la demande: 26.08.2015
(73) Titulaire: Choquet, Bernard, 13016 Marseille (FR)
(72) Inventeur: Choquet, Bernard, 13016 Marseille (FR)
(86) Numéro de dépôt international: PCT/FR2013/000219
(87) Numéro de publication internationale: WO 2014/029925

(56) Documents cités:
- WO-A1-02/077394
- FR-A1- 2 434 016
- US-A- 2 883 759

## Description

Le domaine de l'invention est celui des dispositifs de réglages permettant la réalisation de structures d'escalier ou en étagement, sous une forme prédéterminée. Il permet notamment la conception soit d'escaliers adaptables ou de coffrage d'escaliers, soit la réalisation de structure en étagement demandant une possibilité de réglage simultané d'intervalles toujours symétriques et/ou de réglage d'angle variable tout en maintenant les plateaux symétriques. L'invention peut également être employée dans d'autres applications nécessitant un moyen de réglage similaire tels que des traçages nécessitant des réglages d'espaces ou d'angles égaux pour réaliser des ouvrages tels que des grilles portails fenêtres, mais aussi pour mettre en place une succession d'outils (pour percer, souder, couper, assembler, distribuer ... en ayant des intervalles variables mais toujours symétriques ; la liste d'utilisation n'est pas exhaustive.

Jusqu'alors, les procédés portables pour réaliser des structures de ce type sont d'ordre artisanal. Le professionnel (maçon, menuisier, ferronnier...) mesure et trace successivement chaque marche et contremarche sur des limons en vis à vis. Ce travail est non seulement fastidieux mais sujet à de nombreuses erreurs : épaisseur de trait, inclinaison des règles, approximations à l'oeil, support plus ou moins rugueux... ; ces méthodes artisanales peuvent générer des soucis d'asymétrie des divers plateaux.

Pour remédier à cela une solution est proposée par le brevet FR N°01 04147 via une technologie dite vis-écrou, le système permet de régler les espaces ou les angles entre les pendules de contremarche de manière simultanée. Compte tenu des frottements engendrés par les liaisons vis-écrous les guidant, l'effort à fournir pour mettre en mouvement une succession de réglages est tel que le système se bloque dès que l'on dépasse 3 vis-écrous et rend cette technologie inexploitable pour ce genre d'application.

Une alternative est également proposée par le brevet US-A 2 883 759. Cette solution intègre un dispositif de positionnement des contremarches via deux mécanismes parallèles à vis. L'un permet de régler les espaces par un mécanisme de parallélogramme commandé en extrémité par une vis qui varie l'espace entre deux profilés, ce qui déploie un double treillis. Un autre mécanisme permet de gérer l'écart entre ces treillis parallèles en vue d'incliner les contremarches liées aux deux. Ce dispositif n'est pas adapté à la pratique de par le minimalisme de ces commandes. Il comprend de nombreux frottements qui ne pourront être compensés par un simple actionnement des commandes. A l'exposition des nuisances, telles que poussière - eau - sable..., ce système apparaît trop fragile et sujet à des blocages intempestifs.

L'objectif de l'invention dont il est question dans ce brevet est donc innovant dans le fait qu'il s'agit d'un mécanisme simple par coulissement d'arbres dans des glissières, sans système à vis, ou la partie mécanique de réglages est entièrement enfermée dans une cage technique ce qui en augmente la fiabilité ; adaptable à tous les escaliers droits, il peut aussi être utilisable pour la réalisation d'escaliers tournants ou en colimaçon ; il est par ailleurs utilisable facilement et intuitivement par l'utilisateur tout en étant transportable manuellement.

Le système mécanique selon l'invention comprend :
1) Mécanisme de réglage simultané d'intervalles et/ou de réglage simultané d'angle pour réaliser une structure d'escalier ou en étagement, caractérisé en ce qu'il comprend :
   A - une cage technique (1.1) constituée vers sa base d'une glissière longitudinale (1.2) et d'une saignée longitudinale (1.4) où coulissent les pendules (5.1) et par ailleurs des axes fixes transversaux (1.6) alignés longitudinalement vers le centre de ladite cage technique (1.1)
   B - une règle d'intervalles (2.1) constituée d'une glissière d'intervalles (2.2) ayant des rainures obliques parallèles (2.3) et une commande avant-arrière (2.4) équipée d'un moyen de blocage (2.5)
   C - une règle d'angle (3.1) constituée d'une glissière d'angle (3.2) ayant des rainures obliques parallèles (3.3) et une commande avant-arrière (3.4) équipée d'un moyen de blocage (3.5)
   D - des bras (4.1) articulés à une de leur extrémité (4.2) par les arbres inférieurs (4.4) coulissant dans ladite glissière longitudinale (1.2) de ladite cage technique (1.1) et articulés à l'autre extrémité (4.3) par les arbres supérieurs (4.5) qui coulissent dans ladite glissière d'intervalles (2.2) formant ainsi une succession desdits bras (4.1) articulés en V avec un angle pouvant varier tout en gardant lesdits bras (4.1) symétriques
   E - lesdits pendules (5.1) qui ont chacun un alésage (5.2) traversé par lesdits arbres inférieurs (4.4) et une coulisse (5.3) traversée par un coulisseau (5.4) qui se déplace dans lesdites glissières d'angle (3.2)
2) Mécanisme de réglage caractérisé en ce que la règle d'intervalles (2.1) se déplace par glissement des rainures obliques parallèles (2.3) sur les axes fixes transversaux (1.6) de la cage technique (1.1) ce qui génère une translation diagonale de ladite règle d'intervalles (2.1) par rapport à l'axe de ladite cage technique (1.1).
3) Mécanisme de réglage caractérisé en ce que la règle d'intervalles (2.1) est munie d'une commande avant-arrière (2.4) permettant à ladite règle d'intervalles (2.1) d'impulser la translation diagonale qui génère une variation d'espace entre ladite règle d'intervalles (2.1) et la glissière longitudinale (1.2) de la cage technique (1.1) tout en gardant leur parallélisme.
4) Mécanisme de réglage caractérisé en ce que la variation d'espace impulsée par la commande avant-arrière (2.4) de la règle d'intervalles (2.1) génère un déplacement simultané des arbres inférieurs (4.4) dans la glissière longitudinale (1.2) et un déplacement simultané des arbres supérieurs (4.5) dans la glissière d'intervalles (2.2) provoquant une modification simultanée des intervalles entre lesdits arbres supérieurs (4.5) et une modification simultanée des intervalles entre lesdits arbres inférieurs (4.5) solidaires des pendules (5.1), tout en respectant leur symétrie.
5) Mécanisme de réglage caractérisé en ce que l'un quelconque des arbres inférieurs (4.4) peut avoir la fonction d'arbre fixe (1.3) référent par solidarisation dudit arbre fixe (1.3) à la cage technique (1.1) sachant que ledit arbre fixe (1.3) sert de base pour le déplacement simultané des autres arbres inférieurs (4.4) ainsi que le déplacement simultané des arbres supérieurs (4.5) lors de la translation diagonale de la règle d'intervalles (2.1).
6) Mécanisme de réglage caractérisé en ce que la règle d'angle (3.1) se déplace par glissement des rainures obliques parallèles (3.3) sur les axes fixes transversaux (1.6) de la cage technique (1.1) ce qui génère une translation diagonale de ladite règle d'angle (3.1) par rapport à l'axe de ladite cage technique (1.1).
7) Mécanisme de réglage caractérisé en ce que la règle d'angle (3.1) est équipée d'une commande avant-arrière (3.4) permettant à ladite règle d'angle (3.1) une translation diagonale qui génère une variation d'espace entre ladite règle d'angle (3.1) et la glissière longitudinale (1.2) de la cage technique (1.1) tout en gardant leur parallélisme.
8) Mécanisme de réglage caractérisé en ce que suite à une action humaine sur son positionnement, la variation d'espace entre la règle d'angle (3.1) et la glissière longitudinale (1.2) de la cage technique (1.1) provoque une variation simultanée de l'angle des pendules (5.1) par déplacement des coulisseaux (5.4) dans la glissière d'angle (3.2) qui crée une rotation des coulisses (5.3) autour des arbres inférieurs (4.4) solidaires desdits pendules (5.1).
9) Mécanisme de réglage dont l'une des principales caractéristique significative est que chaque pendule (5.1) a dans sa partie extérieure à la cage technique (1.1) un profil adapté à encoches (5.9) et à trous de fixation (5.8) pour y fixer un plateau (5.6) muni d'ailettes (5.7) qui glissent dans lesdites encoches(5.9) tenant ledit plateau (5.6) ainsi bloqué sur ledit pendule (5.1) et que lesdits trous de fixation (5.8) sont utilisés pour le passage de vis ou pointes servant à la fixation dudit plateau (5.6) sachant que ledit plateau (5.6) peut être une marche ou une contremarche ou tout autre support selon la configuration de la structure à réaliser.
10) Mécanisme de réglage caractérisé en ce que la cage technique (1.1) peut être fixée à un support latéral par des platines de fixation (7.1) équipée d'un tenon (7.3) qui reçoit une mortaise (5.5) du pendule (5.1) sachant que d'autres moyens de fixation (8.1) se trouvent sur les bouchons d'extrémités de la cage technique (1.1) et que lesdites platines de fixations (7.1) ou lesdits autres moyens de fixation (8.1) peuvent être utilisé selon la configuration de la structure à réaliser.
11) Mécanisme de réglage principalement caractérisé en ce que les pendules (5.1) ont une entaille (6.2) pour maintenir et entrainer un moyen extensible d'obturation (6.1) de la saignée longitudinale (1.4) sachant que ledit moyen extensible d'obturation (6.1) se trouve dans un carter (1.5) à la base de la cage technique (1.1).
12) Mécanisme de réglage caractérisé en ce que la cage technique (1.1) peut être utilisée individuellement ou que plusieurs cages techniques (1.1) peuvent être utilisées en parallèle ou en prolongement, selon la configuration de la structure à réaliser.

Pour complémentarité d'explication, l'invention est constituée de :
A - une cage technique constituée :
   - d'une glissière longitudinale : une glissière est composée de deux rainures se faisant face sur la longueur de la cage, dans lesquelles coulissent les extrémités des arbres inférieurs
   - d'une saignée longitudinale qui permet aux pendules de plateaux de se déplacer lors d'une translation provoquée par la règle d'intervalles ou une variation d'angle provoquée par la règle d'angle ; les plateaux peuvent être soit des marches ou des contremarches, soit différents organes de liaison transmettant les réglages simultanés de la cage
   - d'un carter servant à guider un moyen extensible d'obturation : ce moyen extensible a pour fonction d'obturer la saignée longitudinale afin de protéger l'intérieur de la cage technique de toutes matières pouvant nuire au bon fonctionnement du mécanisme ; il est traversé par chaque pendule à travers une fente adaptée ; chaque pendule à une encoche qui maintient le moyen extensible solidaire du pendule
   - d'axes fixes transversaux à la cage technique répartis sur une ligne longitudinale à différents endroits étudiés pour permettre le déplacement des rainures obliques sans gêner le déplacement des bras ; ces axes fixes ont pour fonction de guider les rainures obliques parallèles de la règle d'intervalles et, indépendamment, de la règle d'angle lors de leur translation respective
B - une règle d'intervalles positionnée dans la cage technique et constituée :
   - d'une glissière d'intervalles : cette glissière est composée de deux rainures longitudinales se faisant face dans lesquelles coulissent les extrémités des arbres supérieurs
   - de rainures obliques parallèles qui coulissent sur les axes fixes de la cage technique lors de la translation de la règle d'intervalles ; ces rainures étant positionnées de façon obliques par rapport à l'axe de la cage, cela permet à la règle d'intervalles de se déplacer en diagonale dans la cage ; ce déplacement diagonal, lors de la translation, fait que la règle d'intervalles lorsqu'elle est en partie haute de la cage se dirige progressivement vers la partie basse tout en se dirigeant vers une extrémité de la cage ; cette translation diagonale génère un déplacement simultané des arbres supérieurs dans la glissière d'intervalles et des arbres inférieurs dans la glissière longitudinale ; les arbres inférieures entrainent les pendules et varient leurs espaces de façon simultanée ; les rainures obliques parallèles sont réparties à divers endroits de la règle d'intervalles correspondant aux axes fixes transversaux de la cage technique, de façon à ne pas gêner le mouvement des bras
   - d'une commande avant-arrière pour provoquer la translation diagonale de ladite règle d'intervalles, ce qui génère un réglage simultané des intervalles entre les différents arbres qui restent toujours symétriques ; cette commande a un moyen de blocage qui permet de figer la règle d'intervalles au réglage souhaité
C - une règle d'angle positionnée dans la cage technique et constituée :
   - d'une glissière d'angle : cette glissière est composée de deux rainures longitudinales se faisant face dans lesquelles coulissent les extrémités des coulisseaux lors de la translation de la règle d'angle
   - de rainures obliques parallèles qui coulissent sur les axes fixes de la cage technique lors de la translation diagonale de la règle d'angle; ces rainures étant positionnées de façon obliques par rapport à l'axe de la cage, cela permet à la règle d'angle de se déplacer en diagonale dans la cage ; ce déplacement diagonal, lors de la translation, fait que la règle d'angle, lorsqu'elle est en partie haute de la cage, se dirige progressivement vers la partie basse tout en se dirigeant vers une extrémité de la cage, selon le réglage d'angle à opérer; ces rainures obliques sont réparties à différents endroits de la règle d'angle correspondant aux axes fixes transversaux de la cage technique de façon à ne pas gêner le déplacement des bras
   - d'une commande avant-arrière pour provoquer la translation de ladite règle d'angle, ce qui génère un réglage simultané de l'angle des pendules tout en les gardant symétriques
D - de bras : ce sont des éléments plats longilignes avec des alésages pour être reliés entre eux à une extrémité par un arbre inférieur qui coulisse dans la glissière longitudinale de la cage technique, et à l'autre extrémité par les arbres supérieurs qui coulissent dans la glissière d'intervalles ; ces articulations forment ainsi une succession de bras en V à angle variable mais toujours symétrique
E - des pendules ayant :
   a - une partie intérieure à la cage, sur laquelle se trouvent :
      - un alésage traversé par les arbres inférieurs dont ils sont solidaires dans leurs déplacements en translation
      - une coulisse traversée par un coulisseau qui se déplace dans la glissière d'angle
      - une encoche pour maintenir et entrainer un moyen extensible d'obturation. Ce moyen extensible a pour fonction d'empêcher la pénétration dans la cage de liquide ou matières ; il est traversé par les pendules à travers une fente à chaque pendule et se tend ou se détend au gré du déplacement des pendules ; les pendules traversent la saignée longitudinale de la cage technique pour transmettre le réglage interne de ladite cage technique aux plateaux.
   b - une partie extérieure à la cage, qui transmet les réglages des règles d'intervalles et/ou d'angles aux différents plateaux, sur laquelle se trouvent :
      - des encoches permettant de bloquer ou fixer des plateaux type marches ou contremarches ou étagères
      - une mortaise pouvant recevoir le tenon d'une platine-support pour la mise en place de la cage sur un mur ou sur un élément latéral quelconque
      - une façade ayant des trous permettant la fixation de plateaux de toutes natures : marches, contremarches, étagères, outils... ; cette liste n'est pas exhaustive des applications possibles.

Ces différents éléments mécaniques se conjuguent pour arriver au réglage d'intervalles d'une part et indépendamment au réglage d'angle de façon complémentaire de différentes façons suivantes :
- La règle d'intervalles et la règle d'angle sont munies chacune de rainures obliques parallèles permettant une translation diagonale dans la cage par glissement desdites rainures obliques parallèles sur les axes fixes transversaux de la cage.
- La règle d'intervalle est munie d'une commande avant-arrière permettant à ladite règle d'intervalles une translation diagonale qui varie l'espace entre ladite règle d'intervalles et la glissière de la cage technique tout en gardant leur parallélisme ; cette variation d'espaces génère un déplacement simultané des arbres inférieurs dans la glissière longitudinale de la cage technique et des arbres supérieurs dans la glissière d'intervalles de la règle d'intervalles ce qui modifie simultanément les intervalles entre les arbres supérieurs et les intervalles entre lesdits arbres inférieurs solidaires des pendules tout en respectant leur symétrie.
- Un arbre fixe référent sert de base pour le déplacement simultané des arbres inférieurs et des arbres supérieurs sachant que chacun des arbres inférieurs peut devenir arbre référent par fixation à la cage technique et chacun desdits arbres supérieurs peut devenir arbre référent par fixation à la règle d'intervalles ; il ne peut y avoir qu'un seul arbre référent sur l'ensemble du mécanisme et celui-ci peut se trouver en extrémité ou au centre ou sur n'importe quel arbre.

- La règle d'angle est équipée d'une commande avant-arrière permettant à ladite règle d'angle une translation diagonale qui varie l'espace entre ladite règle d'angle et la glissière longitudinale de la cage technique tout en gardant leur parallélisme ; la variation d'espace entre la glissière d'angle de la règle d'angle et la glissière longitudinale de la cage technique génère une variation simultanée de l'angle des pendules par déplacement des coulisseaux dans ladite glissière d'angle provoquant une rotation de la coulisse autour de l'alésage des pendules traversés par les arbres inférieurs.
- Les commandes avant-arrière de la règle d'intervalle et de la règle d'angle sont équipées d'un moyen de blocage au réglage souhaité pour bloquer tout mouvement intempestif de translation propre à chaque règle.
- Des platines de fixation à un support latéral ou un mur sont conçues pour recevoir les pendules par un système tenon mortaise en plus d'autres moyens de fixation qui se trouvent eux sur les bouchons d'extrémités de la cage technique ; selon les situations, ce peut être le système tenon mortaise ou les moyens de fixation solidaires des bouchons qui peut être utilisé ou bien les deux moyens conjointement.
- Chaque pendule a dans sa partie extérieure à la cage technique un profil adapté à encoches pour y tenir un plateau muni d'ailettes qui tiennent ledit plateau ainsi bloqué sur le pendule sachant que le plateau peut être une marche ou contremarche ou d'autres éléments ou organes selon l'usage pour lequel est utilisé le mécanisme ; chaque support a aussi, dans sa partie extérieure à la cage technique, une façade en L ayant des trous pour fixer le plateau soit par vis ou tous moyens adaptés

Par ailleurs, vers son centre, chaque pendule a une encoche pour maintenir et entrainer un moyen extensible d'obturation de la saignée longitudinale, le moyen extensible d'obturation se trouvant dans un carter à la base de la cage technique ; le moyen extensible peut être un joint caoutchouc qui se tend et se détend au gré des translations sachant que le caoutchouc a une entaille pour laisser passer le pendule et que le caoutchouc suit le mouvement dudit support ; ce moyen extensible d'obturation peut aussi être une successions de lames métalliques solidaire chacune d'un pendule, les lames se superposant à leur extrémité

La présente invention sera mieux comprise en référence à la description et aux revendications par des dessins illustrant le système dans ses différents fonctionnements :
La figure 1 est une coupe longitudinale de la cage technique (1.1) avec en superposition une coupe longitudinale de la règle d'intervalles (2.1) ; cet ensemble montre le principe des bras (4.1) dont une extrémité est reliée à un autre bras (4.1) par un arbre inférieur (4.4) qui coulisse dans la glissière longitudinale (1.2) de la cage technique (1.1) et l'autre extrémité est reliée à un autre bras (4.1) par un arbre supérieur (4.5) qui coulisse dans la glissière d'intervalles (2.2) ; on y voit les bras (4.1) en position quasiment à angle droit, avec la règle d'intervalles (2.1) qui se trouve au plus loin de la glissière longitudinale (1.2) et les axes fixes (1.6) à une extrémité de la rainure oblique ; l'arbre fixe référent étant central dans cette présentation on voit les pendules d'extrémités éloignés des bouts de la cage technique.
La figure 2 est une vue en coupe longitudinale de la cage technique (1.1) avec en superposition une coupe longitudinale de la règle d'intervalles (2.1) comme la figure 1, mais avec un réglage différent provoqué par une translation diagonale ; ainsi on peut remarquer que la règle d'intervalles (2.1) s'est rapprochée de la saignée longitudinale (1.4) et que les axes fixes (1.6) sont à l'autre extrémité des rainures obliques parallèles ; on peut remarquer aussi que les pendules d'extrémités se sont rapprochés des bouts de la cage technique du fait que l'arbre fixe (1.3) référent est central dans cette présentation ; la règle d'intervalles (2.1) s'est aussi rapprochée d'une extrémité de la cage technique (1.1) du fait de la translation diagonale provoquée par la commande avant-arrière (2.4) ; les intervalles entre les pendules y sont plus espacés que sur la figure 1 du fait du déploiement des bras (4.1) provoqué par la translation diagonale.
La figure 3 est une vue en coupe longitudinale et en superposition :
   - de la cage technique (1.1)
   - la règle d'angle (3.1) ou l'on voit le pendule traversé au niveau de l'alésage par l'arbre inférieur (4.4) qui coulisse dans la glissière longitudinale ; on y voit aussi le coulisseau (5.4) qui se déplace dans la glissière d'angle (3.2) par rotation de la coulisse (5.3) autour de l'arbre inférieur (4.4) lors d'une translation de la règle d'angle (3.1), ce qui génère une variation de l'angle des pendules (5.1) La figure 4 est une vue en coupe transversale de l'ensemble du mécanisme où l'on voit la cage technique (1.1) avec :
   - à la base la saignée longitudinale (1.4) traversée par le pendule (5.1) qui lui traverse le moyen extensible d'obturation (6.1) d'obturation guidé par son carter (1.5) ; vers le centre on voit un axe fixe (1.6) sur lequel glissent, à gauche la règle d'intervalles (2.1), et à droite la règle d'angle (3.1)
   - la règle d'intervalles (2.1) est positionnée dans la partie haute de la cage technique (1.1) ce qui se traduit par une position plus repliée des bras (4.1) comme sur la figure 1 ; sur la règle d'intervalles, on voit la glissière d'intervalles (2.2) ou coulissent les arbres supérieurs (4.5) reliant les bras (4.1) ; les bras se dirigent vers le bas de la cage technique (1.1) pour être reliés par les arbres inférieurs (4.4)
   - la règle d'angle (3.1) reçoit à sa base la partie haute du pendule (5.1) ce qui se traduit par un angle plus ouvert du positionnement du pendule (5.1) dans sa partie extérieure à la cage par la rotation du pendule (5.1) autour de l'arbre inférieur (4.4) à travers l'alésage (5.2)
La figure 5 est une vue similaire à la figure 4 avec pour différences que la règle d'intervalles (2.1) et la règle d'angles (3.1) sont en position basse dans la cage technique (1.1) comme sur la figure 2 avec les variations mécaniques telles que décrites sur la figure 2.
La figure 6 est une vue d'un pendule (5.1) avec :
   - la partie interne à la cage qui comprend l'alésage (5.2) prévu pour être traversé par l'arbre inférieur (4.4), la coulisse (5.3) prévue pour être traversée par le coulisseau (5.4), l'encoche prévue pour maintenir le moyen extensible d'obturation (6.1)
   - la partie externe à la cage avec les encoches (5.9) recevant les ailettes (5.7) du plateau (5.6) ; on voit aussi la mortaise (5.5) prévue pour le tenon (7.3) de la platine support (7.1) ; sur la partie la plus large recevant le plateau on voit un retour du pendule avec des trous (5.8) pour fixer le plateau (5.6) au moyen de vis ou pointes, selon le matériau utilisé
La figure 7 représente la platine support (7.1) de fixation de la cage technique (1.1) avec le tenon (7.3) adapté à la mortaise (5.5) des pendules (5.1) et des trous (7.2) pour visser ou pointer sur un mur ou un support latéral.
La figure 8 représente une perspective de mise en situation de deux cages techniques (1.1) en parallèles reliées par des plateaux (5.6) en position de marches, dans la configuration d'un escalier droit.
La figure 9 représente une perspective de mise en situation de deux cages techniques (1.1) en parallèles reliées par des plateaux (5.6) en position de contremarches, dans la configuration d'un coffrage d'escalier droit.

Mise en application de réalisation d'une volée d'escalier droit de 9 marches (figure 8) :
Le traçage de la première et de la dernière marche et contremarche sont réalisés sur un mur (ou support latéral) :
   - On fixe une platine de fixation sur chaque tracé (1ère et 9ème) à l'angle de la marche.
   - On reproduit le traçage sur l'autre mur latéral.
   - On fixe les platines de fixation sur la 1ère et sur la 9ème marche sur le 2ème mur latéral.
   - On prend une cage technique et l'on accroche la mortaise du premier pendule sur le tenon d'une platine basse (1ère marche).
   - On manoeuvre la commande avant-arrière de la règle d'intervalles jusqu'à ce que la mortaise de la 9ème marche corresponde au tenon de la platine de fixation de la 9ème marche
   - On bloque la commande par son moyen de blocage.
   - On fixe complémentairement la cage par les moyens de fixation solidaires des bouchons
   - Les pendules fixés sur les platines de fixation ont automatiquement manoeuvré la règle d'angle ; celle-ci peut se manoeuvrer à l'aide de la commande de la règle que l'on bloque ensuite.
   - On reproduit à l'identique les mêmes manoeuvres sur le deuxième mur latéral.
   - On présente les plateaux successivement en les glissant dans les encoches des pendules ; ces plateaux peuvent être des éléments coulissant l'un dans l'autre pour régler instantanément les plateaux à la largeur de l'escalier ; on peut fixer les plateaux au moyen des trous en façade des pendules avec des vis écrous ou des pointes, selon le matériau utilisé pour les plateaux.

La structure d'escalier est ainsi réalisée !

L'invention est applicable à de nombreuses autres utilisations que les emmarchements d'escaliers droits et est susceptible de diverses variantes d'exécution, notamment :
- Le mécanisme peut servir pour réaliser des structures ou des traçages nécessitant des espaces égaux tels que des balustres, des grilles, des portails, des escaliers de toutes sortes dans différents matériaux.
- Le mécanisme peut être utilisé pour réaliser des étagères réglables ou toute autre structure mobilière ou non
- Le mécanisme peut être utilisé comme structure de base pour le réglage d'outils successifs pour le perçage, le tronçonnage, la soudure ou toute autre application similaire,
- Le mécanisme peut s'adapter sur des machines agricoles ou industrielles de tous types nécessitant un réglage d'espace ou d'angle.

Cette liste n'est pas exhaustive de l'ensemble des possibilités d'utilisation de l'invention.

## Revendications

1. Mécanisme de réglage simultané d'intervalles et/ou de réglage simultané d'angle pour réaliser une structure d'escalier ou en étagement, et qui comprend :
A - une cage technique (1.1) constituée vers sa base d'une glissière longitudinale (1.2) et d'une saignée longitudinale (1.4) où coulissent les pendules (5.1) et par ailleurs des axes fixes transversaux (1.6) alignés longitudinalement vers le centre de ladite cage technique (1.1)
B - une règle d'intervalles (2.1) constituée d'une glissière d'intervalles (2.2) ayant des rainures obliques parallèles (2.3) et une commande avant-arrière (2.4) équipée d'un moyen de blocage (2.5)
C - une règle d'angle (3.1) constituée d'une glissière d'angle (3.2) ayant des rainures obliques parallèles (3.3) et une commande avant-arrière (3 .4) équipée d'un moyen de blocage (3.5)
D - des bras (4.1) articulés à une de leur extrémité (4.2) par des arbres inférieurs (4.4) coulissant dans ladite glissière longitudinale (1.2) de ladite cage technique (1.1) et articulés à l'autre extrémité (4.3) par des arbres supérieurs (4.5) qui coulissent dans ladite glissière d'intervalles (2.2) formant ainsi une succession desdits bras (4.1) articulés en V avec un angle pouvant varier tout en gardant lesdits bras (4.1) symétriques
E - lesdits pendules (5.1) qui ont chacun un alésage (5.2) traversé par lesdits arbres inférieurs (4.4) et une coulisse (5.3) traversée par un coulisseau (5.4) qui se déplace dans lesdites glissières d'angle (3 .2)

2. Mécanisme de réglage selon la revendication 1 **caractérisé en ce que** la règle d'intervalles (2.1) se déplace par glissement des rainures obliques parallèles (2.3) sur les axes fixes transversaux (1.6) de la cage technique (1.1) ce qui génère une translation diagonale de ladite règle d'intervalles (2.1) par rapport à l'axe de ladite cage technique (1.1).

3. Mécanisme de réglage selon les revendications 1 et 2 **caractérisé en ce que** la règle d'intervalles (2.1) est munie d'une commande avant-arrière (2.4) permettant à ladite règle d'intervalles (2.1) d'impulser la translation diagonale qui génère une variation d'espace entre ladite règle d'intervalles (2.1) et la glissière longitudinale (1.2) de la cage technique (1.1) tout en gardant leur parallélisme.

4. Mécanisme de réglage selon les revendications 1 à 3 **caractérisé en ce que** la variation d'espace impulsée par la commande avant-arrière (2.4) de la règle d'intervalles (2.1) génère un déplacement simultané des arbres inférieurs (4.4) dans la glissière longitudinale (1.2) et un déplacement simultané des arbres supérieurs (4.5) dans la glissière d'intervalles (2.2) provoquant une modification simultanée des intervalles entre lesdits arbres supérieurs (4.5) et une modification simultanée des intervalles entre lesdits arbres inférieurs (4.5) solidaires des pendules (5.1), tout en respectant leur symétrie.

5. Mécanisme de réglage selon les revendications 1 à 4 **caractérisé en ce que** l'un quelconque des arbres inférieurs (4.4) peut avoir la fonction d'arbre fixe (1.3) référent par solidarisation dudit arbre fixe (1.3) à la cage technique (1.1) sachant que ledit arbre fixe (1.3) sert de base pour le déplacement simultané des autres arbres inférieurs (4.4) ainsi que le déplacement simultané des arbres supérieurs (4.5) lors de la translation diagonale de la règle d'intervalles (2.1).

6. Mécanisme de réglage selon la revendication 1 **caractérisé en ce que** la règle d'angle (3.1) se déplace par glissement des rainures obliques parallèles (3.3) sur les axes fixes transversaux (1.6) de la cage technique (1.1) ce qui génère une translation diagonale de ladite règle d'angle (3.1) par rapport à l'axe de ladite cage technique (1.1).

7. Mécanisme de réglage selon les revendications 1 et 6 **caractérisé en ce que** la règle d'angle (3.1) est équipée d'une commande avant-arrière (3.4) permettant à ladite règle d'angle (3.1) une translation diagonale qui génère une variation d'espace entre ladite règle d'angle (3.1) et la glissière longitudinale (1.2) de la cage technique (1.1) tout en gardant leur parallélisme.

8. Mécanisme de réglage selon les revendications 1 et 6 et 7 **caractérisé en ce que** la variation d'espace entre la règle d'angle (3.1) et la glissière longitudinale (1.2) de la cage technique (1.1) provoque une variation simultanée de l'angle des pendules (5.1) par déplacement des coulisseaux (5.4) dans la glissière d'angle (3.2) qui crée une rotation des coulisses (5.3) autour des arbres inférieurs (4.4) solidaires desdits pendules (5.1).

9. Mécanisme de réglage selon les revendications 1 et 4 et 8 **caractérisé en ce que** chaque pendule (5.1) a dans sa partie extérieure à la cage technique (1.1) un profil adapté à encoches (5.9) et à trous de fixation (5.8) pour y fixer un plateau (5.6) muni d'ailettes (5.7) qui glissent dans lesdites encoches (5.9) tenant ledit plateau (5.6) ainsi bloqué sur ledit pendule (5.1) et que lesdits trous de fixation (5.8) sont utilisés pour le passage de vis ou pointes servant à la fixation dudit plateau (5.6) sachant que ledit plateau (5.6) peut être une marche ou une contremarche ou tout autre support selon la configuration de la structure à réaliser.

10. Mécanisme de réglage selon les revendications 1 et 9 **caractérisé en ce que** la cage technique (1.1) peut être fixée à un support latéral par des platines de fixation (7.1) équipée d'un tenon (7.3) qui reçoit une mortaise (5.5) du pendule (5.1) sachant que d'autres moyens de fixation (8.1) se trouvent sur les bouchons d'extrémités de la cage technique (1.1) et que lesdites platines de fixations (7.1) ou lesdits autres moyens de fixation (8.1) peuvent être utilisé selon la configuration de la structure à réaliser.

11. Mécanisme de réglage selon l'une quelconque des revendications précédentes **caractérisé en ce que** les pendules (5.1) ont une entaille (6.2) pour maintenir et entrainer un moyen extensible d'obturation (6.1) de la saignée longitudinale (1.4) sachant que ledit moyen extensible d'obturation (6.1) se trouve dans un carter (1.5) à la base de la cage technique (1.1).

12. Mécanisme de réglage selon l'une quelconque des revendications précédentes **caractérisé en ce que** la cage technique (1.1) peut être utilisée individuellement ou que plusieurs cages techniques (1.1) peuvent être utilisées en parallèle ou en prolongement, selon la configuration de la structure à réaliser.

## Patentansprüche

1. Mechanismus von gleichzeitiger Abstands- und/oder Winkeleinstellung, um eine Treppen- oder Abstufungsstruktur auszuführen, und .......... bestehend aus:
A - einem technischen Schacht (1.1) der an seinem Basis von einer längsachsigen Schiene (1.2) und einer längsachsigen Rinne (1.4) gebildet wird, wobei Pendelteile (5.1) und ausserdem feste Querachsen (1.6), die längsachsigerweise in einer Reihe in Richtung Zentrum des sogenannten technischen Schacht (1.1) stehen.
B - einem Abstandslineal (2.1) bestehend aus einer Abstandsschiene (2.2), die schräge parallele Rinnen (2.3) und eine mit einem Sperrmittel (2.5) ausgestattete Hin- und Zurücksteuerung (2.4) hat
C - einem Winkellineal (3.1), selbst bestehend aus einer Winkelschiene (3.2), die schräge parallele Rinnen (3.3) sowie eine mit einem Sperrmittel (3.5) ausgestattete Hin- und Zurücksteuerung (3.4)
D - einer Antriebswelle (4.1), an ihren Enden (4.2) durch 2 der 2 unteren Antriebswellen (4.4) artikuliert ; sie gleiten in die sogenannte längsachsige Schiene (1.2) des technischen Schachtes (1.1) und sind am anderen aüssersten Ende (4.3) von 2 von 2 Antriebswellen (4.5), die in die sogenannte Abstandsschiene (2.2) gleiten und bilden so eine Reihenfolge von den sogenannten in V artikulierten Antriebswellen (4.1), wobei der Winkel variieren kann, während die sogenannten Antriebswellen (4.1) symetrisch beibehalten werden.
E - den sogenannten Pendelteilen (5.1), wobei jeder ein von den sogenannten untersten Antriebswellen (4.4) durchquertes Loch (5.2) sowie eine von dem Schieber (5.4) durchquerte Schiene (5.3) hat, in dem der Schieber in die sogenannten Winkelschiene (3.2) verschoben werden.

2. Mechanismus für die Einstellung, nach dem Patentanspruch 1, bezeichnet dadurch, dass das Abstandslineal gleitet in die schrägen parallelen Rinnen (2.3), auf die festen Querachsen (1.6) des technischen Schachtes (1.1), wobei eine schräge Translation des sogenannten Abstandslineals (2.1) im Verhältnis mit der Achse des sogennanten technischen Schachtes(1.1) verursacht wird.

3. Mechanismus für die Einstellung nach den Patentansprüchen 1 und 2, bezeichnet dadurch, dass das Abstandslineal (2.1) mit einer Hin- und Zurücksteuerung (2.4) versehen ist und bringt das sogenannte Abstandslineal (2.1) dazu, die schräge Translation, die wiederum eine Abstandsveränderung zwischen dem sogenannten Abstandslineal. (2.1) und der längsachsigen Schiene (1.2) des technischen Schachtes (1.1) in Gang setzt, zu ermöglichen, wobei dessen Parallelismus beibehalten wird.

4. Mechanismus für die Einstellung nach den Patenansprüchen 1 bis 3, bezeichnet dadurch, dass die von der Hin- und Zurücksteuerung (2.4) des Abstandslineals (2.1) erwirkte Abstandsveränderung eine gleichzeitige Verschiebung der unteren Antriebswellen (4.4) in die längsachsige Schiene (1.2) und eine gleizeitige Verschiebung der oberen Antriebswellen (4.5) in die Abstandsschiene (2.2), wobei eine gleichzeitige Veränderung der Abständen zwischen den sogenannten oberen Antriebswellen (4.5) und eine gleichzeitige Veränderung der Abständen zwischen den sogenannten unteren mit den Pendelteilen (5.1) solidarisierten Antriebswellen (4.5) erzeugt werden, in dem deren Symetrie beibehalten wird.

5. Mechanismus für die Einstellung nach den Patentansprüchen 1 bis 4, bezeichnet dadurch, dass jeder irgendeine untere Antriebswelle (4.4) eine feste Bezugsantriebswelle durch das Solidarisieren der sogenannten festen Antriebswelle (1.3) mit dem technischen Schacht (1.1) werden kann, wobei die sogenannte feste Antriebswelle ((1.3) als Basis für gleichzeitige Verschiebung der anderen unteren Antriebswellen (4.4) sowie die gleichzeitige Verschiebung der unteren Antriebswellen (4.5) bei der schrägen Translation des Abstandslineals (2.1) dient.

6. Mechanismus für die Einstellung nach dem Patentanspruch 1, bezeichnet dadurch, dass das Winkellineal (3.1) in die schrägen parallelen Rinnen(3.3) auf die festen Querachsen (1.6) des technischen Schachtes (1.1) gleitend versetzt wird, wobei eine schräge Translation des sogenannten Winkellineals (3.1) in Vergleich mit der Achse des sogenannten technischen Schachtes (1.1) in Gang gesetzt wird.

7. Mechanismus für die Einstellung nach den Patentansprüchen 1 bis 6, bezeichnet dadurch, dass das mit einer Hin- und Zurücksteuerung (3.4) versehene Winkellineal (3.1) eine schräge Translation des sogenannten Winkellineals (3.1), welche eine Abstandsveränderung zwischen dem sogenannten Winkellineal (3.1) und der längsachsigen Schiene (1.2) des technischen Schachtes erzeugt, wobei dessen Parallelismus beibehalten wird.

8. Mechanismus für die Einstellung nach den Patentansprüchen 1 und 6 und 7, bezeichnet dadurch, dass die Abstandsveränderung zwischen dem Winkellineal (3.1) und der längsachsigen Schiene (1.2) des technischen Schachtes (1.1) eine gleichzeitige Veränderung des Winkels der Pendelteilen (5.1) bei der Verschiebung der Schieber (5.4) in die Winkelschiene (3.2) erzeugt wird, wobei eine Drehung der Schieber (5.3) um die unteren mit den sogenannten Pendelteilen solidarisierten Antriebswellen (4.4) in Gang gesetzt wird.

9. Mechanismus für die Einstellung nach den Patentansprüchen 1 und 8 und 8 , bezeichnet dadurch, dass jeder Pendelteil (5.1) auf seiner an dem technischen Schacht angepasste Aussenseite (1.1) ein angemessenes Profil mit Schlitzen (5.9) und Befestigungslöchern (5.8) hat, damit eine mit Blättern (5.7) versehene Platte (5.6) festgehalten wird, welche wiederum in die sogenannten Schlitzen (5.9) einrutschen, so dass die sogenannte Platte (5.6) auf dem sogenannten Pendelteil (5.1) blockiert wird und die sogenannten Befestigungslöcher (5.8) für das Durchgehen der Schrauben oder Nägeln, die der Plattenbefestigung dienen verwendet werden, wobei die sogenannte Platte (5.6) eine Stufe oder eine Setzstufe oder jede andere Stütze je nach Beschaffenheit der zu realisierenden Struktur sein kann

10. Mechanismus für die Einstellung nach den Patentansprüchen 1 und 9, bezeichnet dadurch, dass der technische Schacht (1.1) auf einer seitlichen Stütze anhand Besfestigungsplattentellern (7.1) befestigt werden kann" wobei diese mit einem Zapfen (7.3) entsprechend einem Zapfenloch (5.5) des Pendelteiles (5.1) ausgestattet werden und sich andere Befestigungsmittel (8.1) auf die aüssersten Endverschlüssen des technischen Schachtes (1.1) befinden und die sogenannten Besfestigungsplattenteller (7.1) oder die sogenannten Befestigungsmittel (8.1) je nach Beschaffenheit der zu realisierenden Struktur verwendet werden können.

11. Mechanismus für die Einstellung nach einer irgendeinen vorigen Patentansprüchen, bezeichnet dadurch, dass die Pendelteile (5.1) eine für das Festhalten und Mitziehen eines dehnbaren Verschlussmittel (6.1) der längsachsigen Rinne (1.4) vorgesehe Nut (6.2), wobei das sogenannte dehnbare Verschlussmittel (6.1) sich in einem Gehäuse (1.5) am Basis des technischen Schachtes (1.1) befindet.

12. Mechanismus für die Einstellung nach einer irgendeinen vorigen Patentansprüchen, bezeichnet dadurch, dass der technische Schacht (1.1) kann individuell benutzt werden oder dass mehrere technische Schächte (1.1) in parallelerweise oder als Verlängerung benutzt werden können, je nach Beschaffenheit der zu realisierenden Struktur.

## Claims

1. Mechanism for the simultaneous adjustments of gaps and/or the simultaneous adjustments of angles for the production of a multi-level or staircase structure, ...... that includes:
A - A technical shaft (1.1) comprised with a lengthwise slide around its base (1.2) and a lengthwise drain (1.4) where pendulums slip (5.1) and besides transversal immovable axles (1.6) which are align a lengthwise way to the center of the previous technical shaft (1.1).
B - A ruler of gaps (2.1) comprised with a slide of gaps (2.2) having slanting parallel slots (2.3) and a front-back driving (2.4) provided with a blocking device (2.5)
C - A ruler of angle (3.1) comprised with a slide of angle (3.2) having slanting parallel slots (3.3) and a front-back driving (3.4) provided with a blocking device (3.5)
D - Handles (4.1) with knuckles at one of their tip (4.2) with ... lower shafts slipping to the previous lengthwise slide (1.2) of the previous technical shaft (1.1) and with knuckles at the other tip (4.3) with...... upper shafts (4.5) which are slipping in the previous slide of angles (2.2) creating thus a sequence of the previous shafts (4.1), with a V-knuckle using an angle which can vary and keep the previous handles symmetric (4.1)
E - The previous pendulums (5.1) with a bore (5.2) for each of them crossed by the previous lower shafts (4.4) and a slide (5.3) crossed by a smaller slide (5.4) which is moving in the previous slide of angle (3.2)

2. Mechanism of adjustment following the claim 1 which characteristic is the ruler of gaps (2.1) moving through sliding of the slanting parallel slots (2.3) on the transversal immovable axles (1.6) of the technical shaft (1.1) this generates a diagonal transfer of the so called ruler of gaps (2.1) related with the so called technical shaft (1.1)

3. Mechanism of adjustment following the claims 1 and 2 which characteristic is the ruler of gaps (2.1) provided with a front-back driving (2.4) allowing the so called ruler of gap (2.1) to boost the diagonal transfer which generates variable spaces between the previous ruler of gaps (2.1) and the lengthwise slide (1.2) of the technical shaft (1.1) while maintaining their parallelism.

4. Mechanism of adjustment following Claims 1 to 3 which characteristic is the space variation boosted by the front-back driving (2.4) of the ruler of gaps (2.1) which generates a shifting of the lower shafts (4.4) along the lengthwise slide (1.2) and a simultaneous shifting of the upper shafts (4.5) in the slide of gaps (2.2) thus simultaneously modifying gaps between the previous upper shafts (4.5) and gaps between the previous lower shafts (4.5) combined to the pendulums, maintaining their symmetry at the same time.

5. Mechanism of adjustment following claims 1 to 4 which characteristic is that any lower shaft (4.4) can be used as an immovable shaft (1.3) by interlocking this immovable shaft (1.3) to the technical shaft (1.1) knowing the this immovable shaft (1.3) is the strong point for the simultaneous shifting of the other lower shafts (4.4) as well as the simultaneous shifting of the upper shafts (4.5) while the ruler of gaps is crosswise transferred (2.1).

6. Mechanism of adjustment following claim 1 which characteristic is that the ruler of angles moves by sliding the parallel slanting slots (3.3) on the transversal immovable axles (1.6) of the technical shaft (1.1) which generates a crosswise transfer of the previous ruler of angles (3.1) from the previous technical shaft (1.1)

7. Mechanism of adjustment following claims 1 and 6 which characteristic is that the ruler of angles (3.1) is provided with a front-back driving (3.4) allowing the previous ruler of angles (3.1) a crosswise transfer which generates a space variation between the previous ruler of angles (3.1) and the lengthwise slide (1.2) of the technical shaft while maintaining them parallel.

8. Mechanism of adjustment following claims 1, 6 and 7 which characteristic is that following a human action on its positioning, the space variation between the ruler of angle (3.1) and the lengthwise slide (1.2) of the technical shaft (1.1) produces a simultaneous variation of the angles of the pendulums (5.1) by shifting the small slides (5.4) in the slide of angles (3.2) thus turning the slips (5.3) around the lower shafts (4.4) interlocked to the previous pendulums (5.1).

9. Mechanism of adjustment following claims 1, 4 and 8, which one of the mayor significant characteristics is that each pendulum (5.1) has on its part outer the technical shaft (1.1) a suitable profile with snicks (5.9) and binding holes (5.8) where to fix a tray (5.6) coming with fins (5.7) which slide in the previous snicks (5.9) holding the previous tray (5.6) thereby blocked on the previous pendulum (5.1) and that the previous binding holes (5.8) are used for screws or spikes to go over and bind the previous tray (5.6) knowing that this tray (5.6) can be a stair or a countermarch or any other support depending on the outline of the structure to be built.

10. Mechanism of adjustment following claims 1 and 9 which characteristic is that the technical shaft (1.1) can be fixed to a sidewise support by binding plates (7.1) provided with a tenon (7.3) which houses a mortise (5.5) of the pendulum (5.1) knowing that other binding devices (8.1) are located on the furthest plugs of the technical shaft (1.1) and that the previous binding plates (7.1) or the previous binding devices (8.1) can be use following the outline of the structure to be built.

11. Mechanism of adjustment following any previous claim which main characteristic is that pendulums (5.1) have a snick (6.2) in order to maintain and drive a tensile sealing device (6.1) for the lengthwise notch (1.4) knowing that the previous tensile sealing device (6.1) is located in a box (1.5) at the technical shaft's (1.1) base.

12. Mechanism of adjustment following any previous claim which characteristic is that the technical shaft (1.1) can be used alone or that many technical shafts (1.1) can be used besides or as an extension, following the outline of the structure to be built.
